# EUROPÄISCHE PATENTSCHRIFT

(11) **EP 2 686 856 B1**
(45) Veröffentlichungstag und Bekanntmachung des Hinweises auf die Patenterteilung: **08.04.2015**
(21) Anmeldenummer: 12702545.0
(22) Anmeldetag: 06.02.2012
(51) Int. Cl.: H01H 9/00

(54) **LASTSTUFENSCHALTER**
ON-LOAD TAP CHANGER
CHANGEUR DE PRISES EN CHARGE

(30) Priorität: 12.03.2011 DE 102011013749
(43) Veröffentlichungstag der Anmeldung: 22.01.2014
(73) Patentinhaber: Maschinenfabrik Reinhausen GmbH, 93059 Regensburg (DE)
(72) Erfinder: ALBRECHT, Wolfgang, 93173 Wenzenbach (DE); HÖPFL, Klaus, 93142 Maxhütte-Haihof (DE); WREDE, Silke, 93197 Zeitlarn (DE)
(86) Internationale Anmeldenummer: PCT/EP2012/051963
(87) Internationale Veröffentlichungsnummer: WO 2012/123187

(56) Entgegenhaltungen:
- WO-A1-2007/095978
- DE-A1- 2 339 973
- GB-A- 798 740
- US-A- 3 572 143

## Beschreibung

Die Erfindung betrifft einen Laststufenschalter mit getrenntem Wähler und Lastumschalter zur unterbrechungslosen Umschaltung zwischen verschiedenen Wicklungsanzapfungen eines Stufentransformators unter Last. Die Stufenschalter des eingangs genannten Typs besitzen einen separaten Wähler zur leistungslosen Vorwahl der Wicklungsanzapfung, auf die umgeschaltet werden soll, sowie einen Lastumschalter zur eigentlichen Umschaltung von der bisherigen auf die vorgewählte neue Wicklungsanzapfung. Da diese Umschaltung sprungartig erfolgt, besitzen derartige Laststufenschalter einen Kraftspeicher.

Ein solcher Kraftspeicher für einen Lastumschalter ist aus den DE-PS 19 56 369 sowie DE-PS 28 06 282 bereits bekannt. Er wird zu Beginn jeder Betätigung des Laststufenschalters von dessen Antriebswelle angezogen, d. h. gespannt. Der bekannte Kraftspeicher besteht im Wesentlichen aus einem Aufzugsschlitten und einem Sprungschlitten, zwischen denen Kraftspeicherfedem als Energiespeicher angeordnet sind. Bei diesen bekannten Kraftspeichern sind Führungsstangen vorgesehen, auf denen Aufzugsschlitten als auch Sprungschlitten unabhängig voneinander längs beweglich gelagert sind. Gleichzeitig bilden die Führungsstangen die Führung für die Kraftspeicherfedem.

Der Aufzugsschlitten wird durch einen mit der Antriebswelle verbundenen Exzenter linear relativ zum Sprungschlitten hin bewegt; dadurch werden die dazwischen befindlichen Kraftspeicherfedem gespannt. Hat der Aufzugsschlitten seine neue Endposition erreicht, wird eine bis dahin fixierte Arretierung des Sprungschlittens gelöst. Dieser folgt nun sprungartig, da unter der Kraft der Kraftspeicherfedern stehend, der vorangegangenen linearen Bewegung des Aufzugsschlittens ebenfalls linear nach. Diese sprungartige Bewegung des Sprungschlittens wird in eine Drehbewegung einer Antriebswelle umgewandelt, die wiederum den Lastumschalter betätigt Bei diesem Kraftspeicher wird also ein abwechselndes Hin- und Herschalten zwischen zwei Positionen realisiert.

Aus der WO89/08924 ist ein weiterer Kraftspeicher, dort als Federsprungantrieb bezeichnet, bekannt, dessen Speicherfeder von einem Antrieb spannbar ist Dabei wird das angetriebene Element mit einem speziellen Koppelelement verbunden, das unabhängig von der Drehrichtung des Antriebes nur in einer Richtung auslösbar ist

Die WO2006/00452 A1 betrifft eine weitere derartige Anordnung, bei der durch ein besonderes mechanisches Getriebe die Dauerhauptkontakte eines Laststufenschalters unabhängig von der Antriebsrichtung der Antriebswelle stets in derselben Drehrichtung betätigt werden.

Eine ganz ähnliche Anordnung ist aus der WO2007/067144 A1 bekannt. Dort ist eine Vorrichtung zur Übertragung einer Drehbewegung in einem Lastumschalter beschrieben, wobei die Drehbewegung einer in beide Richtungen drehbaren Antriebswelle in eine Drehbewegung einer sich stets in derselben Richtung drehenden Antriebswelle umgewandelt wird.

DE 2 339 973 A1 offenbart einen Laststufenschalter vom Lastwählertyp mit Freiläufen und zwei Malteserrad-Mechanismen. Eine Feder als Kraftspeicher betätigt ausschließlich ein erstes Malteserrad. Ein anderes Malteserrad wirkt bei der Auslösung eines Lastumschalters mit US 3,572,143 A und GB 798 740 A offenbaren weitere Laststufenschalter.

Die aus dem Stand der Technik bekannten Kraftspeicher für einen Laststufenschalter der eingangs genannten Art gestatten also entweder ein Hin- und Herschalten bei nacheinander ablaufenden Schaltungen oder ein Weiterschalten stets in derselben Richtung.

Aufgabe der Erfindung ist es, einen Stufenschalter der eingangs genannten Art mit einem Kraftspeicher anzugeben, der ein mehrmaliges Schalten in einer Richtung und alternativ ein Hin- und Herschalten, abhängig von der jeweiligen Drehrichtung der Antriebswelle, ermöglicht Der erfindungsgemäße Kraftspeicher soll einfach aufgebaut sein, auf aufwändige mechanische Mittel zur Bewegungsumlenkung verzichten können und direkt durch die - auch bei mehreren nacheinander ablaufenden Schaltungen - beliebige Drehrichtung der Antriebswelle betätigt werden können.

Zwar ist aus der WO2007/095978 A1 bereits ein Kraftspeicher bekannt, der direkt von einer sich in beliebigen Richtungen drehenden Antriebswelle gespannt werden kann und nach Auslösung dieser Drehbewegung folgt. Dieser bekannte Kraftspeicher ist jedoch lediglich geeignet für einen Laststufenschalter des Lastwählertyps, bei dem Vorwahl der Wicklungsanzapfung und eigentliche Lastumschaltung baulich vereinigt sind. Er ist nicht geeignet für einen Laststufenschalter der eingangs genannten Art mit getrenntem Wähler und Lastumschalter. Dies insbesondere deswegen nicht, weil sich bei dem bekannten Kraftspeicher ein fester Auslösewinkel ergibt, der dem Abstand zwischen benachbarten - jeweils beschaltbaren - Lastwählerkontakten im Ölgefäß entspricht

Die Aufgabe der Erfindung wird durch einen Laststufenschalter mit einem Kraftspeicher gemäß Patentanspruch 1 gelöst Die Unteransprüche betreffen besonders vorteilhafte Weiterbildungen der Erfindung.

Besonders vorteilhaft bei der Erfindung ist dass die Antriebswelle in beliebiger Drehrichtung, abhängig davon, ob eine Schaltung in Richtung "höher" oder "tiefer" erfolgen soll, betätigt werden kann, wobei gleichzeitig der Kraftspeicher ebenfalls in beliebiger Richtung aufziehbar und später auslösbar ist. Mit anderen Worten: Der Kraftspeicher ist bei der Erfindung gleichermaßen bei sich wiederholt in derselben Richtung drehender Antriebswelle als auch sich in alternierender Richtung drehende Antriebswelle geeignet, ohne dass es komplizierter mechanischer Mittel - wie beim Stand der Technik - zur Drehrichtungsumkehr bzw. -vereinheitlichung bedarf.

Die Erfindung soll nachfolgend an Hand von Zeichnungen beispielhaft näher erläutert werden. Es zeigen:
- Figur 1: einen erfindungsgemäßen Laststufenschalter, genauer gesagt dessen Antrieb ohne Lastumschalterkontakte und Wähler in schematischer Darstellung in Ruheposition
- Figur 2: diesen Laststufenschalter nach Beginn der Betätigung
- Figur 3: diesen Laststufenschalter bei fortgesetzter Betätigung, d. h. Aufzug des Kraftspeichers
- Figur 4: diesen Laststufenschalter bei vollständig gespanntem Kraftspeicher zum Zeitpunkt von dessen Auslösung
- Figur 5: diesen Laststufenschalter nach der Auslösung des Kraftspeichers und damit Betätigung der nicht dargestellten Lastumschalterkontakte
- Figur 6: einen erfindungsgemäßen Laststufenschalter in schematischer, kompletter Darstellung
- Figur 7: die Betätigungssequenz eines erfindungsgemäßen Laststufenschalters sowie das dazugehörige Weg-Zeit-Diagramm bei einer vollständigen Lastumschaltung von n nach n+1
- Figur 8: die Betätigungssequenz eines erfindungsgemäßen Laststufenschalters bei einer anschließenden Lastumschaltung von n+1 zurück nach n in Pfeilrichtung.

In Figur 1 ist der Antrieb eines erfindungsgemäßen Laststufenschalters schematisch gezeigt Er besitzt eine Antriebswelle 1, die von einem hier nicht dargestellten Antrieb betätigt wird. Auf der Antriebswelle 1 befindet sich ein Zahnrad 2, das mit einem weiteren Zahnrad 3, dessen Lagerung nicht dargestellt ist, zusammenwirkt. Auf dem Zahnrad 3 befindet sich ein Anschlag 4. Dieser Anschlag 4 korrespondiert mit einem weiteren Anschlag 5a, der auf einer Zwischenwelle 6 angeordnet ist, die sich zentrisch innerhalb des Zahnrades 3 und unabhängig von dieser drehbar befindet Am Anschlag 5a ist ein Bolzen 5 angeordnet, der wiederum mit einer Betätigungsstange 7 eines Kraftspeichers 8 verbunden ist; durch ihn ist eine Kraftspeicherfeder 9 aufziehbar. Im unteren Bereich der Zwischenwelle 6 ist ein weiterer Anschlag 10 vorgesehen, der mit einem Gegenanschlag 11 auf einem Abtriebsrad 12 korrespondiert. Das Abtriebsrad 12 ist wiederum unabhängig von den bisher genannten Bauteilen drehbar. Es weist eine Rolle 13 auf, die mit einem Malteserrad 14 zusammenwirkt, d. h. in dieses eingreifen kann. Das Malteserrad 14 wiederum ist mit einem nur angedeuteten Lastumschalterantrieb 15 verbunden, der seinerseits den hier nicht dargestellten Lastumschalter 18 (siehe Fig. 6 bis 8) betätigt Das dargestellte Maltesergetriebe ist nur eine mögliche Ausführungsform eines möglichen Schrittgetriebes im Rahmen der Erfindung.

Der erfindungsgemäße Laststufenschalter weist also zwei separate Freiläufe auf: Einen ersten Freilauf, bestehend aus Anschlag 4 und korrespondierendem Anschlag 5a sowie einen zweiten Freilauf, bestehend aus Anschlag 10 und Gegenanschlag 11.

Figur 1 zeigt diesen Laststufenschalter zu Beginn der Betätigung. Die Antriebswelle 1 beginnt sich zu drehen, damit auch das Zahnrad 2 und das Zahnrad 3. Da der Anschlag 4 auf dem Zahnrad 3 noch frei läuft, bleiben die anderen Bauteile noch in Ruheposition.

Figur 2 zeigt diesen Laststufenschalter bei fortgesetzter Drehung der Antriebswelle 1. Jetzt trifft der Anschlag 4 auf den Anschlag 5a der Zwischenwelle 6, dreht diese und zieht gleichzeitig den Kraftspeicher 8, genauer gesagt dessen Kraftspeicherfeder 9, auf.

Figur 3 zeigt den erfindungsgemäßen Laststufenschalter beim weiteren Aufzug des Kraftspeichers 8. Der Anschlag 10 trifft jetzt auf den Gegenanschlag 11, das Abtriebsrad 12 beginnt sich zu drehen.

Figur 4 zeigt die Position beim vollständigen Aufzug des Kraftspeichers 8. Der Bolzen 5 und damit die Betätigungsstange 7 des Kraftspeichers 8 haben den Totpunkt auf dem Zahnrad 3 erreicht, bei fortgesetzter Drehung wird die Kraftspeicherfeder 9 sprungartig entspannt. In dieser Position trifft der Anschlag 10 am unteren Teil der Zwischenwelle 6 unverändert auf den Gegenanschlag 11 des bis dahin stillstehenden Abtriebsrades 12 ein und nimmt dieses weiter mit. Die Rolle 13 läuft dabei noch frei.

Figur 5 zeigt, wie in der Folge der ausgelenkte Kraftspeicher 8 das Abtriebsrad 12 schnell dreht. Durch die Drehung des Abtriebsrades 12 greift die Rolle 13 in das Malteserrad 14 ein und dreht dieses. Damit wird auch der Lastumschalterantrieb 15 gedreht, der seinerseits den Lastumschalter 18, d. h. dessen Kontakte, sprungartig betätigt Gleichzeitig dreht sich die Antriebswelle 1 jedoch noch um einen bestimmten Winkel weiter. Sollte aus irgendwelchen Gründen, etwa durch Bruch der Kraftspeicherfeder 9, der Kraftspeicher 8 nicht auslösen und damit das Malteserrad 14 durch den ausgelösten Kraftspeicher 8 nicht betätigt werden können, wie eigentlich vorgesehen, wird dennoch die neue Endposition des Lastumschalters 18 zwangsweise erreicht. Dies geschieht dadurch, dass die sich noch weiter drehende Antriebswelle 1 über die Zahnräder 2 und 3, die Zwischenwelle 6 und das Abtriebsrad 12 die Rolle 13 ihrerseits in das Malteserrad 14 führt. Dies geschieht allerdings - im Gegensatz zur üblichen schnellen Betätigung durch den ausgelösten Kraftspeicher 8 - jetzt langsam und kontinuierlich. Auf alle Fälle ist bei der Erfindung sichergestellt, dass der Lastumschalter 18 seine neue Position zwangsweise zuverlässig erreicht, auch im erläuterten Fehlerfall, und nicht in einem undefinierten Zwischenzustand verharren kann.

Figur 6 zeigt den schematischen Gesamtaufbau eines erfindungsgemäßen Laststufenschalters. Es ist dargestellt, dass zwischen Zahnrad 3 und Kraftspeicher 8 ein erster Freilauf 16 vorgesehen ist. Dieser Freilauf 16 besteht aus dem in den Figuren 1 bis 5 gezeigten Anschlag 4 und dem korrespondierenden Anschlag 5a.
Weiterhin ist dargestellt, dass der Kraftspeicher 8 auf einen weiteren Freilauf 17 wirkt, der aus dem in den Figuren 1 bis 5 gezeigten Anschlag 10 und dem korrespondieren Gegenanschlag 11 besteht. Über diesen Freilauf 17 erfolgt ein verzögerter Eingriff in den Malteser 14, und zwar durch die in den Figuren 1 bis 5 gezeigte Rolle 13. Der Lastumschalterantrieb 15 zur Betätigung des Lastumschalters 18 dreht sich damit in der gleichen Richtung wie die Antriebswelle 1.
Weiterhin gezeigt ist ein den Lastumschalter 18 umschließendes Lastumschaltergehäuse 19 und darunter ein Wähler 20, der kontinuierlich von der Antriebswelle 1 zur lastlosen Vorwahl der neuen Wicklungsanzapfung, auf die nachfolgend umgeschaltet werden soll, betätigt wird.

Figur 7 zeigt einen Schaltablauf eines erfindungsgemäßen Laststufenschalters. Im oberen Teil ist die Sequenz bei einer Umschaltung von einer Wicklungsanzapfung n auf eine benachbarte neue Wicklungsanzapfung n+1 gezeigt. Es ist zu sehen, dass zu Beginn eines Umschaltvorganges die Antriebswelle 1 sich kontinuierlich dreht und nach einem bestimmten Drehwinkel beginnt, den Wähler 20 von der bisherigen auf die neue Wicklungsanzapfung zu bewegen. Nachdem dieser Vorgang abgeschlossen ist und der Wähler 20 seine neue Position erreicht hat, wird der Lastumschalter 18 sprungartig betätigt - dies erfolgt durch den ausgelösten Kraftspeicher. Schließlich läuft, wie weiter oben bereits erläutert, die Antriebswelle 1 noch um einen bestimmten Betrag weiter, bevor der Umschaltvorgang komplett abgeschlossen ist. Bei einer weiteren Umschaltung in derselben Richtung wiederholt sich das Dargestellte. Im unteren Teil der Figur 7 ist der entsprechende Drehwinkelverlauf gezeigt. Es ist zu sehen, dass die Antriebswelle, die sich kontinuierlich dreht, zunächst den Wähler 20 betätigt. Erst nachdem dieser seine Position erreicht hat, wird der Lastumschalter 18 ausgelöst

Figur 8 zeigt einen Schaltablauf in entgegengesetzter Drehrichtung der Antriebswelle, d. h. von der Anzapfung n+1 zurück auf die Anzapfung n. Die entsprechenden Bewegungsrichtungen der Antriebswelle 1 sind in den Figuren 7 und 8 jeweils durch einen Pfeil symbolisiert

Insgesamt gestattet es die Erfindung auf einfache Weise, dass der separate Lastumschalter 18 sowohl mehrere Male hintereinander in der gleichen Drehrichtung der Antriebswelle 1 als auch alternativ bei Drehrichtungsumkehr der Antriebswelle 1 auf einfache Weise betätigt wird.

## Patentansprüche

1. Laststufenschalter zur unterbrechungslosen Umschaltung zwischen Wicklungsanzapfungen (n, n+1) eines Stufentransformators, umfassend
einen separaten Wähler (20) zur leistungslosen Vorwahl der Wicklungsanzapfung (n, n+1), auf die umgeschaltet werden soll,
einen separaten Lastumschalter (18) zur eigentlichen Lastumschaltung von der bisherigen auf die vorgewählte neue Wicklungsanzapfung (n, n+1),
einen Kraftspeicher (8) mit mindestens einer Kraftspeicherfeder (9), die bei jeder Lastumschaltung von einer sich drehenden Antriebswelle (1) zunächst gespannt wird und nach ihrer Auslösung sprungartig den Lastumschalter (18) betätigt,
ein Zahnrad (3), mit dem die Antriebswelle (1) in Wirkverbindung steht und durch das der Kraftspeicher (8) spannbar ist,
wobei zwischen dem Zahnrad (3) und dem Kraftspeicher (8) ein erster mechanischer Freilauf (16) zur zeitweisen Entkopplung des Kraftspeichers (8) von einer Drehbewegung der Antriebswelle (1) vorgesehen ist, derart, dass der Kraftspeicher (8) zeitverzögert nach Beginn der Betätigung der Antriebswelle (1) spannbar ist,
**dadurch gekennzeichnet, dass**
die mindestens eine ausgelöste Kraftspeicherfeder (9) des Kraftspeichers (8) auf einen zweiten mechanischen Freilauf (17) zur zeitweisen Entkopplung des Lastumschalters (18) von der Drehbewegung der Antriebswelle (1) wirkt, wobei der zweite mechanische Freilauf (17) in ein Schrittgetriebe (13, 14) zur Betätigung des Lastumschalters (18) eingreift, derart, dass der Lastumschalter (18) zeitverzögert nach Beendigung der Betätigung des Wählers (20) betätigbar ist, und
die beiden Freiläufe (16, 17) derart angeordnet und ausgestaltet sind, dass während eines Umschaltvorganges die Antriebswelle (1) kontinuierlich betätigbar ist, zunächst der Wähler (20) zur lastlosen Vorwahl auf die umzuschaltende Wicklungsanzapfung (n, n+1) durch die Antriebswelle (1) betätigbar ist, nach Beendigung des Wählvorgangs mittels des Wählers (20) der Lastumschalter (18) durch die Antriebswelle (1) betätigbar ist, und die Antriebswelle (1) nach Beendigung des Umschaltvorgangs mittels des Lastumschalters (18) um einen bestimmten Drehwinkel weiter läuft.

2. Laststufenschalter nach Anspruch 1,
**dadurch gekennzeichnet,**
dass auf dem Zahnrad (3) ein Anschlag (4) angeordnet ist, der mit einem weiteren Anschlag (5a) auf einer unabhängig von der Antriebswelle (1) drehbaren Zwischenwelle (6) korrespondiert, derart, dass Anschlag (4) und weiterer Anschlag (5a) den ersten mechanischen Freilauf (16) bilden,
dass die ausgelöste Kraftspeicherfeder (9) auf die Zwischenwelle (6) wirkt dass auf der Zwischenwelle (6) außerdem ein weiterer Anschlag (10) angeordnet ist, der mit einem Gegenanschlag (11) auf einem unabhängig drehbaren Abtriebsrad (12) korrespondiert, derart, dass der weitere Anschlag (10) und der Gegenanschlag (11) den zweiten mechanischen Freilauf (17) bilden
und dass das Abtriebsrad (12) über das Schrittgetriebe den Lastumschalter (18) betätigt.

3. Laststufenschalter nach Anspruch 2,
**dadurch gekennzeichnet,**
dass das Abtriebsrad (12) eine Rolle (13) aufweist, die in ein Malteserrad (14) eingreift, derart, dass die Rolle (13) und das Malteserrad (14) das Schrittgetriebe bilden.

4. Laststufenschalter nach einem der Ansprüche 1 bis 3,
**dadurch gekennzeichnet,**
dass die mindestens eine Kraftspeicherfeder (9) an einem Ende fixiert ist und ihr anderes, freies Ende mit dem Anschlag (5a) an der Zwischenwelle (6) mechanisch verbunden ist und die mindestens eine Kraftspeicherfeder (9) bei Drehung der Zwischenwelle spannbar ist.

## Claims

1. On-load tap changer for uninterrupted changeover between winding taps of a tapped transformer,
comprising a separate selector for power-free preselection of the winding tap which is to be switched over to,
further comprising a separate load changeover switch for the actual load changeover from the previous to the preselected new winding tap and
further comprising an energy store with at least one energy store spring which for each load changeover is initially stressed by a rotating drive shaft and after triggering thereof abruptly actuates the load changeover switch,
**characterised in that**
the drive shaft (1) is operatively connected with a gearwheel (3) by which the energy store (8) can be stressed,
a first mechanical freewheel (16) is provided between the gearwheel (3) and energy store (8) in such a manner that the energy store (8) can be stressed with a delay in time and the at least one triggered energy store spring (9) of the energy store (8) acts on a further mechanical freewheel (17), which in turn engages in a step transmission, particularly a Geneva gear (13, 14), for actuation of the load changeover switch (18), in such a manner that the load changeover switch (18) is in turn actuable with a delay in time.

2. On-load tap changer according to claim 1, **characterised in that** arranged on the gearwheel (3) is an abutment (4) which so co-operates with a further abutment (5a) on an intermediate shaft (6) rotatable independently of the drive shaft (1) that the abutment (4) and further abutment (5a) form the first mechanical freewheel (16), that the triggered energy store spring (9) acts on the intermediate shaft (6), that in addition arranged on the intermediate shaft (6) is a further abutment (10) which so co-operates with a counter-abutment (11) on an independently rotatable drive output wheel (12) that the further abutment (10) and counter-abutment (11) form the second mechanical freewheel (17) and that the drive output wheel (12) actuates the load changeover switch (18) by way of the step transmission.

3. On-load tap changer according to claim 2, **characterised in that** the drive output wheel (12) comprises a roller (13) which so engages in a Geneva wheel (14) that the roller (13) and Geneva wheel (14) form the step transmission.

4. On-load tap changer according to any one of claims 1 to 3, **characterised in that** the at least one energy store spring (9) is fixed at one end and its other, free end is mechanically connected with the abutment (5a) at the intermediate shaft (6), and the at least one energy store spring (9) can be stressed when the intermediate shaft rotates.

## Revendications

1. Changeur de prises en charge pour la commutation sans interruption entre deux prises d'enroulement (n, n+1) d'un transformateur à plots comprenant :
un sélecteur (20) séparé pour effectuer une présélection sans puissance de la prise d'enroulement (n, n+1) sur laquelle la commutation doit être effectuée,
un commutateur de charge séparé (18) pour effectuer la commutation de charge proprement dite de la prise d'enroulement antérieure sur la nouvelle prise d'enroulement présélectionnée (n, n+1),
un accumulateur de force (8) comportant au moins un ressort accumulateur de force (9) qui, lors de chaque commutation de charge est tout d'abord mis sous contrainte par un arbre d'entrainement rotatif (1), et après son relâchement actionne par à coup le commutateur de charge (18),
une roue dentée (3) avec laquelle l'arbre d'entrainement (1) est en liaison fonctionnelle et par laquelle l'accumulateur de force (8) peut être mis sous contrainte,
entre la roue dentée (3) et l'accumulateur de force (8) étant prévue une première marche à vide mécanique (16) pour découpler par intermittence l'accumulateur de force (8) du mouvement de rotation de l'arbre d'entrainement (1) de sorte que l'accumulateur de force (8) puisse être mis sous contrainte de façon retardée après le début de l'actionnement de l'arbre d'entrainement (1),
**caractérisé en ce que**
le ressort accumulateur de force (9) de l'accumulateur de force (8) dégagé agit sur une seconde marche à vide mécanique (17) pour permettre de découpler par intermittence le commutateur de charge (18) du mouvement de rotation de l'arbre d'entrainement (1), cette seconde marche à vide mécanique (17) venant en prise dans une transmission pas à pas (13, 14) pour actionner le commutateur de charge (18) de sorte que ce commutateur de charge (18) puisse être actionné de façon retardée après la fin de l'actionnement du sélecteur (20), et
les deux marches à vide (16, 17) sont montées et réalisées de sorte que pendant un processus de commutation l'arbre d'entrainement (1) puisse être actionné en continu, le sélecteur (20) puisse tout d'abord être actionné pour permettre une présélection sans charge sur la prise d'enroulement (n, n+1) à commuter par l'arbre d'entrainement (1), que le commutateur de charge (18) puisse être actionné par l'arbre d'entrainement (1), après la fin du processus de sélection au moyen du sélecteur (20), et que après la fin du processus de commutation au moyen du commutateur de charge (18) l'arbre d'entrainement (1) tourne à nouveau d'un angle de rotation prédéfini.

2. Changeur de prises en charge conforme à la revendication 1,
**caractérisé en ce que**
sur la roue dentée (3) est montée une butée (4) qui coopère avec une autre butée (5a) montée sur un arbre intermédiaire (6) mobile en rotation indépendamment de l'arbre d'entrainement (1) de sorte que la butée (4) et l'autre butée (5a) forment la première marche à vide mécanique (16),
le ressort accumulateur de charge (9) dégagé agit sur l'arbre intermédiaire (6),
sur l'arbre intermédiaire (6) est en outre montée une autre butée (10) qui coopère avec une butée antagoniste (11) montée sur une roue entrainée (12) mobile en rotation indépendamment de sorte que l'autre butée (10) et la butée antagoniste (11) forment la seconde marche vide mécanique (17), et
la roue entrainée (12) actionne le commutateur de charge (18) par l'intermédiaire de la transmission pas à pas.

3. Changeur de prises en charge conforme à la revendication 2,
**caractérisé en ce que**
la roue entrainée (12) comporte un galet (13) qui vient en prise dans une roue en forme de croix de Malte (14) de sorte que le galet (13) et la roue en forme de croix de Malte (14) forment la transmission pas à pas.

4. Changeur de prises en charge conforme à l'une des revendications 1 à 3,
**caractérisé en ce que**
le ressort accumulateur de force (9) est fixé à l'une des ses extrémités et est relié mécaniquement par son autre extrémité libre à la butée (5a) montée sur l'arbre intermédiaire (6) et, le ressort accumulateur de force (9) peut être mis sous contrainte lors de la rotation de l'arbre intermédiaire.
